# EUROPÄISCHE PATENTSCHRIFT

(11) **EP 2 764 159 B1**
(45) Veröffentlichungstag und Bekanntmachung des Hinweises auf die Patenterteilung: **14.12.2016**
(21) Anmeldenummer: 12778952.7
(22) Anmeldetag: 04.10.2012
(51) Int. Cl.: D21H 21/42, B42D 15/00

(54) **VERFAHREN UND VORRICHTUNG ZUM HERSTELLEN EINES BLATTFÖRMIGEN SUBSTRATES**
METHOD AND DEVICE FOR THE PRODUCTION OF A SHEET-TYPE SUBSTRATE
PROCÉDÉ ET DISPOSITIF DE FABRICATION D'UN SUBSTRAT EN FORME DE FEUILLE

(30) Priorität: 07.10.2011 DE 102011115133
(43) Veröffentlichungstag der Anmeldung: 13.08.2014
(73) Patentinhaber: Giesecke & Devrient GmbH, 81677 München (DE)
(72) Erfinder: PRETSCH, Andreas, 83607 Holzkirchen (DE); WIEDNER, Bernhard, 83714 Miesbach (DE); HEIM, Manfred, 83646 Bad Tölz (DE); DÖRNFELD, Michael, 83679 Sachsenkam (DE); KEMPER, Johannes, 86940 Schwifting (DE); BEIER, Johannes, 80339 München (DE)
(86) Internationale Anmeldenummer: PCT/EP2012/004155
(87) Internationale Veröffentlichungsnummer: WO 2013/050150

(56) Entgegenhaltungen:
- EP-A1- 1 002 640
- WO-A1-93/01057
- GB-A- 2 395 959
- US-A- 4 462 866

## Beschreibung

Die vorliegende Erfindung bezieht sich auf ein Verfahren und eine Vorrichtung zum Herstellen eines blattförmigen Substrates mit einem Sicherheitsfaden, insbesondere eines Banknotenpapiers mit einem Sicherheitsfaden.

Um die Dehnung eines in einem Banknotenpapier eingebetteten Sicherheitsfadens zu detektieren, werden beispielsweise dehnungssensible magnetische Merkmale, die in den Sicherheitsfaden integriert sind, mit einem Sensor detektiert, der nach einer Trockenpartie der Papiermaschine zur Herstellung des Banknotenpapieres angeordnet ist.

Eine solche magnetische Messung ist sehr abstandssensibel und daher schwierig durchzuführen.

Ausgehend hiervon ist es Aufgabe der Erfindung, ein verbessertes Verfahren zum Herstellen eines blattförmigen Substrates mit einem Sicherheitsfaden bereitzustellen. Ferner soll eine verbesserte Vorrichtung zum Herstellen eines blattförmigen Substrates mit einem Sicherheitsfaden bereitgestellt werden.

Erfindungsgemäß wird die Aufgabe durch ein Verfahren zum Herstellen eines blattförmigen Substrates mit einem Sicherheitsfaden, insbesondere eines Banknotenpapiers mit einem Sicherheitsfaden gelöst, bei dem
a) ein Sicherheitsfaden mit in Längsrichtung des Sicherheitsfadens voneinander beabstandeten Merkmalen in das Substrat so eingeführt wird, dass er zumindest teilweise im Substrat eingebettet ist,
b) zumindest eines der Merkmale nach dem Einbetten des Sicherheitsfadens als Bild abgebildet wird,
c) anhand des Bildes des zumindest einen Merkmales die Dehnung des eingebetteten Sicherheitsfadens in Längsrichtung ermittelt wird, und
d) in Abhängigkeit der ermittelten Dehnung der Bereich des Substrates entwertet wird, in dem die ermittelte Dehnung des Sicherheitsfadens eine vorgegebene maximale Dehnung übersteigt.

Durch die Abbildung des zumindest einen Merkmales als Bild liegt nicht mehr die starke Abstandsabhängigkeit zwischen dem blattförmigen Substrat und dem Sensor wie im Fall der magnetischen Markierungen vor. Wesentlich ist nur, dass ein Bild des Merkmales mit einer solchen Auflösung gewonnen wird, die eine Ermittlung der Dehnung des eingebetteten Sicherheitsfadens anhand des Bildes erlaubt.

Durch die gute und genaue Detektion der Dehnung des Sicherheitsfadens und der entsprechenden Entwertung bei Überschreiten der vorgesehenen maximalen Dehnung kann sichergestellt werden, dass das nicht entwertete blattförmige Substrat keinen überdehnten Sicherheitsfaden enthält. Somit kann mit dem erfindungsgemäßen Verfahren blattförmiges Substrat mit äußerst geringem Fehleranteil bezüglich der Fadenüberdehnung hergestellt werden. Das erfindungsgemäße Verfahren stellt eine äußerst sichere und gute Ausschusserkennung und -entwertung bereit.

Zur Durchführung des Schrittes d) kann der Bereich des Substrates, in dem die ermittelte Dehnung des Sicherheitsfadens die vorgegebene maximale Dehnung übersteigt, markiert werden, z.B. mit einer Ausschussmarke. Alle markierten Bereiche bzw. mit einer Ausschussmarke versehenen Bereiche gelten als entwertet und können beispielsweise später (z.B. am Querschneider) entnommen werden.

Im Schritt a) kann insbesondere eine wässrige Fasermasse, die ein Gemisch aus Wasser und Fasern enthält, auf eine Trägeroberfläche abgeschieden und der Sicherheitsfaden unter Zug bzw. unter Spannung in die abgeschiedene Fasermasse eingebettet werden.

Ferner kann bei dem erfindungsgemäßen Verfahren im Schritt c) der Abstand zweier Merkmale in Längsrichtung zur Ermittlung der Dehnung ausgewertet werden. Dazu werden im Schritt b) die Bilder von bevorzugt zumindest zwei Merkmalen in einer gemeinsamen Aufnahme aufgenommen. Dies kann dadurch realisiert werden, dass eine Aufnahme mit einem Bildsensor durchgeführt wird, in der die zumindest zwei Merkmale enthalten sind.

Zusätzlich oder alternativ kann im Schritt c) zumindest eine Abmessung des zumindest einen Merkmales (z. B. die Ausdehnung des zumindest einen Merkmales in Längsrichtung des Sicherheitsfadens) zur Ermittlung der Dehnung ausgewertet werden. Zusätzlich oder alternativ kann die Ausdehnung des Merkmals quer zur Längsrichtung zur Ermittlung der Fadendehnung ausgewertet werden.

Insbesondere kann im Schritt c) ein Mustervergleich zwischen dem zumindest einen aufgenommenen Merkmal und einem hinterlegten Sollbild des Merkmals durchgeführt werden. Ein solcher Mustervergleich kann mit hoher Genauigkeit automatisch durchgeführt werden. Insbesondere kann bei einem solchen Mustervergleich die aufgrund der Dehnung des Sicherheitsfadens bedingten Verzerrungen des aufgenommenen Merkmals berücksichtigt werden.

Bei den Merkmalen kann es sich um einen sogenannten Cleartext (Aussparungen in Form einer Ziffern-, Buchstaben- und/ oder Zeichenfolge in einer opaken Beschichtung) handeln. Alternativ können die Merkmale auch in Form eines sogenannten Positivtextes (opake Beschichtung in Form einer Ziffern-, Buchstaben- und/ oder Zeichenfolge in transparenter Umgebung) oder einer Kombination aus beiden Formen vorliegen. Die Merkmale können auch geometrische Muster enthalten oder darstellen. So kann das Merkmal z. B. eine quadratische oder rechteckige Form aufweisen. Insbesondere kann es sich bei den Merkmalen um solche Merkmale handeln, die auf dem Sicherheitsfaden bereits zur Überprüfung der Echtheit des blattförmigen Substrates dienen, in das der Sicherheitsfaden eingebettet ist. Es müssen also keine zusätzlichen Merkmale vorgesehen werden, die nur für die Überprüfung der Fadendehnung bei der Herstellung des blattförmigen Substrates dienen.

Bevorzugt sind die Merkmale in Längsrichtung periodisch auf dem Sicherheitsfaden ausgebildet.

Bei dem erfindungsgemäßen Verfahren kann in Abhängigkeit der im Schritt c) ermittelten Dehnung der Schritt a) der Einbettung des Sicherheitsfadens gesteuert werden, um ein Überschreiten der vorgegebenen maximalen Dehnung des Sicherheitsfadens zu verhindern.

Bei dem erfindungsgemäßen Verfahren kann das blattförmige Substrat mit dem eingebetteten Sicherheitsfaden in einer Papierherstellungsmaschine mit einem bewegten Sieb hergestellt werden, wobei der Schritt b) unmittelbar nach Abnahme des Substrates vom Sieb durchgeführt wird. Damit wird das noch feuchte bzw. nasse Substrat unmittelbar nach seiner Herstellung hinsichtlich der Dehnung des Sicherheitsfadens überprüft, so dass, falls eine Überdehnung des Sicherheitsfadens vorliegt, der Ausschuss minimiert werden kann.

Alternativ kann bei dem erfindungsgemäßen Verfahren das blattförmige Substrat mit dem eingebetteten Sicherheitsfaden in einer Papierherstellungsmaschine mit einem bewegten Sieb hergestellt werden, wobei der Schritt b) am Ende der Papierherstellungsmaschine durchgeführt wird. Insbesondere kann der Schritt b) nach einer Trockenpartie der Papierherstellungsmaschine oder kurz vor der Aufrollung des blattförmigen Substrates durchgeführt werden.

Im Schritt b) kann die Aufnahme in Durchlicht oder Auflicht durchgeführt werden. Insbesondere kann die Aufnahme mit Licht aus dem sichtbaren Längenwellenbereich, IR-Strahlung und/ oder UV-Strahlung durchgeführt werden.

Bei dem erfindungsgemäßen Verfahren kann im Schritt d) die mechanische Spannung des Sicherheitsfadens beim Einbetten im Schritt a) gesteuert werden, so dass eine Überdehnung des eingebetteten Fadens möglichst verhindert wird.

Der Sicherheitsfaden kann auch als Sicherheitsfolie oder als sonstiges längliches Sicherheitselement ausgebildet sein. Bevorzugt weist das Sicherheitselement die Merkmale in Längsrichtung voneinander periodisch beabstandet auf.

Das mit dem erfindungsgemäßen Verfahren hergestellte blattförmige Substrat mit dem zumindest teilweise eingebetteten Sicherheitsfaden kann auch als Sicherheitspapier bezeichnet werden und zur Herstellung von Wertdokumenten, wie z. B. Banknoten, dienen.

Der Sicherheitsfaden kann eine Breite im Bereich von 0,2 bis 40 mm aufweisen, insbesondere im Bereich von 1 bis 12 mm und besonders bevorzugt im Bereich von 1 bis 6 mm. Die Merkmale weisen bevorzugt eine Größe von mindestens 0,2 mm auf. Der Abstand von zwei aufeinanderfolgenden Merkmalen ist bevorzugt kleiner als eine Bogenlänge des blattförmigen Substrates. Damit kann sichergestellt werden, dass jeder Bogen mit überdehntem Sicherheitsfaden sicher entwertet werden kann, da pro Bogen zumindest einmal die Dehnung bestimmt werden kann. Der Abstand von zwei unmittelbar aufeinanderfolgenden Merkmalen kann im Bereich von 5 bis 35 mm liegen. Dies kann z.B. der Fall sein, wenn die Bögen zur Banknotenherstellung dienen und pro Bogen in Längsrichtung des Sicherheitsfadens 5 bis 12 Banknoten hergestellt werden sollen. Da die Merkmale zumindest in jeder Banknote enthalten sein sollen, kann als Abstand von zwei unmittelbar aufeinanderfolgenden Merkmalen die halbe Banknotenhöhe gewählt werden.

Bei der Einführung des Sicherheitsfadens gemäß Schritt a) in das Substrat kann die Position des Sicherheitsfadens quer zu seiner Längsrichtung oszillieren. Diese seitliche Variation der Position des Sicherheitsfadens wird natürlich im Schritt d) berücksichtigt.

Es wird ferner eine Vorrichtung zum Herstellen eines blattförmigen Substrates mit einem Sicherheitsfaden, insbesondere eines Banknotenpapiers mit einem Sicherheitsfaden, mit einem Substratmodul, das einen Sicherheitsfaden mit in Längsrichtung des Sicherheitsfadens voneinander beabstandeten Merkmalen in das Substrat so einführt, dass er zumindest teilweise im Substrat eingebettet ist, einem Bildaufnahmemodul, das zumindest eines der Merkmale nach dem Einbetten des Sicherheitsfadens als Bild abbildet, einer Steuereinheit, die anhand des Bildes des zumindest einen Merkmales die Dehnung des eingebetteten Sicherheitsfadens in Längsrichtung ermittelt, und mit einem Entwertungsmodul, das in Abhängigkeit der von der Steuereinheit ermittelten Dehnung den Bereich des Substrates entwertet, in dem die ermittelte Dehnung des Sicherheitsfadens eine vorgegebene maximale Dehnung übersteigt, bereitgestellt.

Mit der erfindungsgemäßen Vorrichtung kann sicher und mit hoher Genauigkeit die Dehnung des eingebetteten Sicherheitsfadens ermittelt werden. Damit ist es möglich, ein blattförmiges Substrat herzustellen, welches mit höchster Sicherheit keinen überdehnten Sicherheitsfaden enthält (die Bereiche mit überdehntem Sicherheitsfaden sind erfindungsgemäß entwertet worden).

Bei der Vorrichtung kann die Steuereinheit den Abstand zweier Merkmale in Längsrichtung zur Ermittlung der Dehnung auswerten. Ferner kann die Steuereinheit zusätzlich oder alternativ eine Abmessung des zumindest einen Merkmales (beispielsweise seine Ausdehnung in Längsrichtung des Sicherheitsfadens und/ oder quer dazu) zur Ermittlung der Dehnung auswerten.

Ferner kann die Steuereinheit bei der erfindungsgemäßen Vorrichtung einen Mustervergleich zwischen dem zumindest einen aufgenommenen Merkmal und einem hinterlegten Sollbild des Merkmales durchführen. Damit kann sichergestellt werden, dass selbst aufgrund der Dehnung des Sicherheitsfadens verzerrte Merkmale gut erkannt und ausgewertet werden können.

Bei der erfindungsgemäßen Vorrichtung kann die Steuereinheit in Abhängigkeit der ermittelten Dehnung über das Substratmodul die Einbettung des Sicherheitsfadens steuern, um ein Überschreiten der vorgegebenen maximalen Dehnung des Sicherheitsfadens zu verhindern. Damit ist es möglich, das blattförmige Substrat mit dem eingebetteten Sicherheitsfaden mit äußerst geringem Ausschuss herzustellen.

Ferner kann die erfindungsgemäße Vorrichtung als Papierherstellungsmaschine (z. B. als Rundsiebmaschine) ausgebildet sein und das Substratmodul ein bewegtes Sieb zur Herstellung des Substrates aufweisen, wobei das Bildaufnahmemodul unmittelbar nach dem Sieb angeordnet ist. Damit kann der eingebettete Sicherheitsfaden noch im feuchten und noch nicht getrockneten blattförmigen Substrat detektiert werden, so dass der Ausschuss im Falle einer Überdehnung des Sicherheitsfadens minimiert werden kann.

Alternativ kann das Bildaufnahmemodul am Ende der Papierherstellungsmaschine angeordnet sein. Insbesondere kann das Bildaufnahmemodul nach der Trockenpartie oder unmittelbar vor der Aufrollung des Substrates angeordnet sein.

Das Bildaufnahmemodul kann das Bild bzw. die Bilder des zumindest einen Merkmales in Durchlicht oder Auflicht aufnehmen. Insbesondere kann das Bildaufnahmemodul mehrere Merkmale gleichzeitig in einer Aufnahme aufnehmen.

Ferner kann bei der erfindungsgemäßen Vorrichtung die Steuereinheit die mechanische Spannung des Sicherheitsfadens beim Einbetten in das Substrat mit dem Substratmodul steuern. Insbesondere kann das Substratmodul dazu eine zugkraftgeregelte Fadenabrollung aufweisen.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

Nachfolgend wird die Erfindung beispielhaft anhand der beigefügten Figuren, die auch erfindungswesentliche Merkmale offenbaren, noch näher erläutert. Zur besseren Anschaulichkeit wird in den Figuren auf eine maßstabs- und proportionsgetreue Darstellung verzichtet. Es zeigen:
Fig. 1 eine schematische Darstellung einer Ausführungsform der erfindungsgemäßen Vorrichtung zum Herstellen eines blattförmigen Substrates mit einem Sicherheitsfaden,
Fig. 2 eine schematische Draufsicht eines Teils eines einzubettenden Sicherheitsfadens,
Fig. 3 eine schematische Draufsicht eines Abschnitts des blattförmigen Substrates zur Erläuterung der registergenauen Einbringung des Sicherheitsfadens, und
Fig. 4 eine Draufsicht gemäß Fig. 3 zur Erläuterung einer Alternative der registergenauen Einbringung des Sicherheitsfadens.

Bei der schematisch in Fig.1 gezeigten Ausführungsform ist die erfindungsgemäße Vorrichtung zum Herstellen eines Substrates mit einem Sicherheitsfaden als Papierherstellungsmaschine vom Rundsiebtyp ausgebildet und weist einen Siebtrog 4 auf, in den ein Rundsieb 5 eintaucht.

Ferner umfasst die Vorrichtung 1 ein Abnahmesieb 6 und eine Abnahmerolle 7 zur Abnahme des auf dem Rundsieb 5 gebildeten Substrates 2.

Die Vorrichtung 1 umfasst ferner ein Zuführungsmodul 8 zum Zuführen des Sicherheitsfadens 3 zum Rundsieb 5, um den Sicherheitsfaden 3 in bekannter Art und Weise unter Zug in das Substrat 2 zumindest teilweise einzubetten, ein Bildaufnahmemodul 9 mit einer Beleuchtungseinheit 10 und einer Kamera 11, ein Entwertungsmodul 12 und eine Steuereinheit 13. Das Zuführungsmodul 8 stellt eine zugkraftgeregelte Fadenabrollung bereit, so dass eine gewünschte mechanische Fadenspannung (in Längsrichtung des Sicherheitsfadens 3) bei der Einbringung des Sicherheitsfadens 3 eingestellt werden kann.

Die Vorrichtung 1 kann nach dem Entwertungsmodul 12 noch weitere, dem Fachmann bekannte Module aufweisen, wie z. B. eine Pressenpartie, eine Trockenpartie, eine Aufrollung, etc. Für diese Module ist in Fig.1 stellvertretend ein Bearbeitungsmodul 16 eingezeichnet.

Im Betrieb der Vorrichtung 1 wird dem Siebtrog 4 ausreichend Pulpe 14 zugeführt, so dass bei Drehung des Rundsiebes 5 (Pfeil P1) auf dem Rundsieb 5 das gewünschte Substrat 2 gebildet wird. Da ferner mit dem Zuführungsmodul 8 der Sicherheitsfaden 3 zugeführt wird (durch Pfeil P2 angedeutet), kann dieser in bekannter Weise in das Substrat 2 zumindest teilweise eingebettet werden (z. B. als Fensterfaden). Natürlich ist auch eine vollständige Einbettung möglich. Der Betrieb der Vorrichtung wird in bekannter Art und Weise gesteuert oder geregelt durchgeführt. Dies kann z. B. durch die Steuereinheit 13 oder eine nicht gezeigte Steuereinheit erfolgen.

Das so gebildete Substrat 2 mit dem eingebetteten Sicherheitsfaden 3 wird mit dem Abnahmesieb 6 und der Abnahmerolle 7 (Pfeil P3) vom Rundsieb 5 abgenommen und läuft als Substratbahn (hier noch im wässrigen und noch nicht getrocknetem Zustand) durch das Bildaufnahmemodul 9 hindurch (durch Pfeil P4 angedeutet).

Das Rundsieb 5, der Siebtrog 4, das Zuführungsmodul 8, das Abnahmesieb 6 und die Abnahmerolle 7 können zusammen auch als Substratmodul bezeichnet werden.

Mit dem Bildaufnahmemodul 9 werden Merkmale 15, die in Längsrichtung des Sicherheitsfadens 3 periodisch angeordnet sind, als Bilder aufgenommen und der Steuereinheit 13 zugeführt.

In Fig. 2 sind solche Merkmale 15 (hier als Beispiel eines sogenannten Cleartextes die Ziffernfolge 1234) dargestellt. Wie der Darstellung zu entnehmen ist, beträgt der Abstand zweier benachbarter Merkmale 15 somit die Periodenlänge x1 und beträgt die Ausdehnung jedes Merkmales 15 in Längsrichtung des Sicherheitsfadens 3 jeweils x2.

Die Werte für x1 und x2 im ungedehnten Zustand des Sicherheitsfadens 3 sind bekannt. Die Aufnahmen werden bevorzugt so durchgeführt, dass auf jeder Aufnahme zumindest zwei Merkmale 15 abgebildet sind. Anhand der Bilder der Merkmale 15 des eingebetteten Sicherheitsfadens 3 ermittelt die Steuereinheit 13 die tatsächlich vorliegende Dehnung in Längsrichtung des Sicherheitsfadens 3 im eingebetteten Zustand.

So kann die Steuereinheit 13 den Wert für den Abstand x1 zweier benachbarter Merkmale 15 des eingebetteten Sicherheitsfadens 3 ermitteln und mit einem Sollwert vergleichen. Wenn der ermittelte Wert für x1 kleiner oder gleich dem Sollwert ist, kann beispielsweise die Spannung des Sicherheitsfadens 3 beim Zuführen beibehalten werden. Wenn der Sollwert überschritten ist, ist die Dehnung des Sicherheitsfadens 3 im eingebetteten Zustand zu groß. Es wird daher die Spannung beim Zuführen des Sicherheitsfadens 3 verringert, um die Dehnung des Sicherheitsfadens 3 für die weitere Produktion des Substrates 2 zu verringern.

Natürlich ist es auch möglich, die Spannung beim Zuführen des Sicherheitsfadens 3 zu verringern, wenn der ermittelte Wert nahe an dem Sollwert ist. Dazu können z. B. ein oder mehrere Bereiche vorgegeben werden. Wenn der ermittelte Wert für den Abstand x1 in einem dieser Bereiche liegt, wird dann eine entsprechende Reduzierung der Spannung des zugeführten Sicherheitsfadens 3 bewirkt.

Ferner kann die Steuereinheit 13 das Entwertungsmodul 12 ansteuern, wenn der ermittelte Wert für den Abstand x1 über dem Sollwert liegt, damit der entsprechende Bereich des Substrates 2, in dem die Dehnung des Sicherheitsfadens 3 zu groß ist, entwertet wird.

Die Steuereinheit 13 kann zusätzlich oder alternativ anhand der Bilder der Merkmale 15 den Wert für den Abstand x2 auswerten. Die Auswertung geschieht in ähnlicher Weise wie für den Wert x1. Wenn ein Sollwert überschritten wird, liegt eine zu hohe Fadendehnung vor, so dass einerseits die Spannung bei Zuführung des Sicherheitsfadens 3 verringert wird und andererseits der entsprechende Bereich des Substrates 2 mit dem Entwertungsmodul 12 entwertet wird.

Die erfindungsgemäße Vorrichtung 1 weist somit einen Regelkreis auf, der eine schnelle Reaktion auf eine Überdehnung des Sicherheitsfadens 3 sicherstellt. Ferner können alle Bereiche bzw. Bögen mit einem überdehnten Sicherheitsfaden 3 zuverlässig entwertet werden und somit spätestens beim Formatschnitt aussortiert werden.

Um den Abstand x1 und/ oder x2 aus dem oder den Bildern der Merkmale 15 zu ermitteln, kann z. B. ein Mustervergleich zwischen einem hinterlegten Muster (Sollmuster) des Merkmales 15 und dem aufgenommenen Merkmal 15 durchgeführt werden. Mit einem solchen Mustervergleich kann schnell in hoher Genauigkeit der Abstandswert x1 und/ oder x2 ermittelt werden. Insbesondere können mit dem Mustervergleich in den Aufnahmen die Merkmale eindeutig erkannt werden, selbst wenn sie aufgrund der vorliegenden Dehnung des eingebetteten Sicherheitsfadens 3 unterschiedlich stark verformt sind.

Natürlich können die Merkmale 15 nicht nur als Cleartext ausgebildet sein. Es ist auch möglich, dass die Merkmale 15 geometrische Formen enthalten oder als solche ausgebildet sind. So können z. B. rechteckige Marken verwendet werden.

Wie in Fig. 1 schematisch dargestellt ist, stellt das Bildaufnahmemodul 9 eine Durchlichtbeleuchtung bereit. Dies ist z. B. bei einer Beleuchtung mit Wellenlängen aus dem sichtbaren Wellenlängenbereich gut möglich.

Alternativ ist es natürlich auch möglich, eine Auflichtbeleuchtung bereitzustellen. Ferner kann zusätzlich oder alternativ zu der Beleuchtung mit Licht aus dem sichtbaren Wellenlängenbereich eine Beleuchtung mit UV- und/ oder IR-Strahlung durchgeführt werden, insbesondere bei einer Bildaufnahme in Auflicht.

Da das Bildaufnahmemodul 9 unmittelbar nach Abnahme des Substrates 2 mit dem eingebetteten Sicherheitsfaden 3 und somit noch vor der Trockenpartie der Papierherstellungsmaschine 1 die Bildaufnahmen durchführt, kann der Ausschuss schnell erkannt und entwertet werden. Darüber hinaus kann sehr schnell eine zu große Fadendehnung erfasst und korrigiert werden. Dadurch kann der Ausschuss bei der Substratherstellung auch minimiert werden.

Ferner kann zusätzlich zu der beschriebenen erfindungsgemäßen Auswertung noch die Fadenbreite x3 des eingebetteten Fadens 3 aus den Aufnahmen ermittelt werden. Damit steht ein weiterer Parameter zur Verfügung, so dass die Bestimmung der vorliegenden Dehnung des Sicherheitsfadens 3 in Längsrichtung noch genauer erfolgen kann.

Natürlich kann das Bildaufnahmemodul 9 noch an anderen Stellen der Vorrichtung 1 angeordnet werden, die dann weiter von der Abnahmerolle 7 beabstandet sind. Das Entwertungsmodul 12 ist bei allen Ausführungsformen in einem solchen Abstand vom Bildaufnahmemodul 9 angeordnet, dass eine sichere und zuverlässige Entwertung bei Feststellung der Überdehnung des Sicherheitsfadens 3 erfolgen kann.

Mit der erfindungsgemäßen Vorrichtung 1 ist ferner eine registergenaue Einbringung des Sicherheitsfadens 3 in das Substrat 2 möglich. Registergenaue Fadeneinbringung bedeutet, dass der Sicherheitsfaden auf das Bogenmaß eines Bogens 17 (Fig. 3) des blattförmigen Substrates 2 gedehnt werden muss und zusätzlich ein Merkmal 15 jedes eingebrachten Sicherheitsfadens zu einer Referenzmarke 19 im Bogen 17 platziert wird. In Fig. 3 sind zwei Sicherheitsfäden 3 gezeigt, die jeweils bezüglich der Referenzmarke 19, die z.B. ein Wasserzeichen sein kann, im Bogen 2 platziert sind. Die Bereiche 18 deuten die herzustellenden Banknoten an, wobei alle Bereiche 18 den sogenannten Nutzenbereich des Bogens 2 bilden.

Durch die Positionierung bezüglich der Referenzmarke 19 können die Merkmale 15 des Sicherheitsfadens 3 in Längsrichtung des Sicherheitsfadens (Richtung P7) bezüglich des Nutzenbereiches positioniert werden. Ferner dient die Referenzmarke 19 noch zur Positionierung der Sicherheitsfäden 3 in Querrichtung (Pfeil P6).

In Fig. 4 ist eine Abwandlung gezeigt, bei der die Referenzmarke 19 lediglich zur Positionierung der Sicherheitsfäden in Querrichtung (Pfeil P6) dient. Für die Positionierung in Längsrichtung der Sicherheitsfäden 3 ist für jeden Sicherheitsfaden 3 eine eigene Referenzmarke 20, 21 vorgesehen.

### Bezugszeichenliste

- 1: Vorrichtung
- 2: Substrat
- 3: Sicherheitsfaden
- 4: Siebtrog
- 5: Rundsieb
- 6: Abnahmesieb
- 7: Abnahmerolle
- 8: Zuführungsmodul
- 9: Bildaufnahmemodul
- 10: Beleuchtungseinheit
- 11: Kamera
- 12: Entwertungsmodul
- 13: Steuereinheit
- 14: Pulpe
- 15: Merkmal
- 16: Bearbeitungsmodul
- 17: Bogen
- 18: Banknote
- 19-21: Referenzmarke
- P1-P7: Pfeil
- x1: Periodenlänge
- x2: Ausdehnung des Merkmals in Längsrichtung
- x3: Fadenbreite

## Patentansprüche

1. Verfahren zum Herstellen eines blattförmigen Substrates mit einem Sicherheitsfaden, insbesondere eines Banknotenpapiers mit einem Sicherheitsfaden, bei dem
a) ein Sicherheitsfaden mit in Längsrichtung des Sicherheitsfadens voneinander beabstandeten Merkmalen in das Substrat so eingeführt wird, dass er zumindest teilweise im Substrat eingebettet ist,
b) zumindest eines der Merkmale nach dem Einbetten des Sicherheitsfadens als Bild abgebildet wird,
c) anhand des Bildes des zumindest einen Merkmales die Dehnung des eingebetteten Sicherheitsfadens in Längsrichtung ermittelt wird, und
d) in Abhängigkeit der ermittelten Dehnung der Bereich des Substrates entwertet wird, in dem die ermittelte Dehnung des Sicherheitsfadens eine vorgegebene maximale Dehnung übersteigt.

2. Verfahren nach Anspruch 1, bei dem im Schritt c) der Abstand zweier Merkmale in Längsrichtung zur Ermittlung der Dehnung ausgewertet wird.

3. Verfahren nach Anspruch 1 oder 2, bei dem im Schritt c) eine Abmessung des zumindest einen Merkmals zu Ermittlung der Dehnung ausgewertet wird.

4. Verfahren nach einem der obigen Ansprüche, bei dem im Schritt c) ein Mustervergleich zwischen dem zumindest einen aufgenommenen Merkmal und einem hinterlegten Sollbild des Merkmals durchgeführt wird.

5. Verfahren nach einem der obigen Ansprüche, bei dem in Abhängigkeit der im Schritt c) ermittelten Dehnung der Schritt a) der Einbettung des Sicherheitsfadens gesteuert wird, um ein Überschreiten der vorgegebenen maximalen Dehnung des Sicherheitsfadens zu verhindern.

6. Verfahren nach einem der obigen Ansprüche, bei dem das Substrat mit dem eingebetteten Sicherheitsfaden in einer Papierherstellungsmaschine mit einem bewegten Sieb hergestellt wird, wobei der Schritt b) unmittelbar nach Abnahme des Substrates vom Sieb durchgeführt wird, oder bei dem das Substrat mit dem eingebetteten Sicherheitsfaden in einer Papierherstellungsmaschine mit einem bewegten Sieb hergestellt wird, wobei der Schritt b) am Ende der Papierherstellungsmaschine durchgeführt wird.

7. Verfahren nach einem der obigen Ansprüche, bei dem im Schritt b) die Aufnahme in Durchlicht erstellt wird, oder bei dem im Schritt b) die Aufnahme in Auflicht durchgeführt wird.

8. Verfahren nach einem der obigen Ansprüche, bei dem im Schritt d) die mechanische Spannung des Sicherheitsfadens beim Einbetten im Schritt a) gesteuert wird.

9. Verfahren nach einem der obigen Ansprüche, bei dem die Merkmale Aussparungen, insbesondere in Form einer Ziffern-, Buchstaben- und/ oder Zeichenfolge, in einer opaken Beschichtung sind.

10. Vorrichtung zum Herstellen eines blattförmigen Substrates (2) mit einem Sicherheitsfaden (3), insbesondere eines Banknotenpapiers mit einem Sicherheitsfaden, mit
einem Substratmodul (4, 5, 6, 7, 8), das einen Sicherheitsfaden (3) mit in Längsrichtung des Sicherheitsfadens (3) voneinander beabstandeten Merkmalen (15) in das Substrat (2) so einführt, dass er zumindest teilweise im Substrat (2) eingebettet ist,
einem Bildaufnahmemodul (9), das zumindest eines der Merkmale (15) nach dem Einbetten des Sicherheitsfadens (3) als Bild abbildet,
einer Steuereinheit (13), die anhand des Bildes des zumindest einen Merkmales (15) die Dehnung des eingebetteten Sicherheitsfadens (3) in Längsrichtung ermittelt, und
mit einem Entwertungsmodul (12), das in Abhängigkeit der von der Steuereinheit (13) ermittelten Dehnung den Bereich des Substrates (2) entwertet, in dem die ermittelte Dehnung des Sicherheitsfadens (3) eine vorgegebene maximale Dehnung übersteigt.

11. Vorrichtung nach Anspruch 10, bei der die Steuereinheit (13) den Abstand (x1) zweier Merkmale (15) in Längsrichtung zur Ermittlung der Dehnung auswertet.

12. Vorrichtung nach Anspruch 10 oder 11, bei der die Steuereinheit (13) eine Abmessung (x2) des zumindest einen Merkmals (15) zu Ermittlung der Dehnung auswertet.

13. Vorrichtung nach einem der Ansprüche 10 bis 12, bei der die Steuereinheit (13) einen Mustervergleich zwischen dem zumindest einen aufgenommenen Merkmal (15) und einem hinterlegten Sollbild des Merkmals durchführt.

14. Vorrichtung nach einem der Ansprüche 10 bis 13, bei der die Steuereinheit (13) in Abhängigkeit der ermittelten Dehnung über das Substratmodul (4-8) die Einbettung des Sicherheitsfadens (3) steuert, um ein Überschreiten der vorgegebenen maximalen Dehnung des Sicherheitsfadens (3) zu verhindern.

15. Vorrichtung nach einem der Ansprüche 10 bis 14, bei der die Vorrichtung als Papierherstellungsmaschine ausgebildet ist und das Substratmodul (4-8) ein bewegtes Sieb (5) zur Herstellung des Substrates (2) aufweist, wobei das Bildaufnahmemodul (9) unmittelbar nach dem Sieb (5) angeordnet ist, oder bei der die Vorrichtung als Papierherstellungsmaschine ausgebildet ist und das Substratmodul (4 - 8) ein bewegtes Sieb (5) zur Herstellung des Substrates (2) aufweist, wobei das Bildaufnahmemodul (9) am Ende der Papierherstellungsmaschine angeordnet ist.

16. Vorrichtung nach einem der Ansprüche 10 bis 15, bei der die Steuereinheit (13) die mechanische Spannung des Sicherheitsfadens (3) beim Einbetten in das Substrat (2) steuert.

## Claims

1. A method for manufacturing a sheet-type substrate having a security thread, especially a banknote paper having a security thread, in which
a) a security thread having features spaced apart from one another in the longitudinal direction of the security thread is inserted into the substrate in such a way that it is at least partially embedded in the substrate,
b) at least one of the features is displayed as an image after the embedding of the security thread,
c) the stretch of the embedded security thread in the longitudinal direction is calculated based on the image of the at least one feature, and
d) the region of the substrate in which the calculated stretch of the security thread exceeds a specified maximum stretch is obliterated depending on the calculated stretch.

2. The method according to claim 1 in which, in step c), the spacing of two features in the longitudinal direction is evaluated to calculate the stretch.

3. The method according to claim 1 or 2 in which, in step c), a dimension of the at least one feature is evaluated to calculate the stretch.

4. The method according to one of the above claims in which, in step c), a pattern matching is carried out between the at least one recorded feature and a stored target image of the feature.

5. The method according to one of the above claims in which step a) of the embedding of the security thread is controlled depending on the stretch calculated in step c) to prevent an exceedance of the specified maximum stretch of the security thread.

6. The method according to one of the above claims in which the substrate having the embedded security thread is manufactured in a paper manufacturing machine having a moving mold, step b) being carried out immediately after the substrate is removed from the mold, or in which the substrate having the embedded security thread is manufactured in a paper manufacturing machine having a moving mold, step b) being carried out at the end of the paper manufacturing machine.

7. The method according to one of the above claims in which, in step b), the recording is produced in transmitted light, or in which, in step b), the recording is carried out in reflected light.

8. The method according to one of the above claims in which, in step d), the mechanical tension of the security thread is controlled upon embedding in step a).

9. The method according to one of the above claims in which the features are gaps, especially in the form of a number, letter and/or character string, in an opaque coating.

10. A device for manufacturing a sheet-type substrate (2) having a security thread (3), especially a banknote paper having a security thread, having
a substrate module (4, 5, 6, 7, 8) that inserts into the substrate (2), in such a way that it is at least partially embedded in the substrate (2), a security thread (3) having features (15) spaced apart from one another in the longitudinal direction of the security thread (3),
an image recording module (9) that displays at least one of the features (15) as an image after the embedding of the security thread (3),
a control unit (13) that calculates the stretch of the embedded security thread (3) in the longitudinal direction based on the image of the at least one feature (15), and
having an obliteration module (12) that, depending on the stretch calculated by the control unit (13), obliterates the region of the substrate (2) in which the calculated stretch of the security thread (3) exceeds a specified maximum stretch.

11. The device according to claim 10 in which the control unit (13) evaluates the spacing (x1) of two features (15) in the longitudinal direction to calculate the stretch.

12. The device according to claim 10 or 11 in which the control unit (13) evaluates a dimension (x2) of the at least one feature (15) to calculate the stretch.

13. The device according to one of claims 10 to 12 in which the control unit (13) carries out a pattern matching between the at least one recorded feature (15) and a stored target image of the feature.

14. The device according to one of claims 10 to 13 in which the control unit (13) controls, depending on the calculated stretch, via the substrate module (4 - 8), the embedding of the security thread (3) to prevent an exceedance of the specified maximum stretch of the security thread (3).

15. The device according to one of claims 10 to 14 in which the device is developed as a paper manufacturing machine and the substrate module (4 - 8) exhibits a moving mold (5) for manufacturing the substrate (2), the image recording module (9) being arranged immediately after the mold (5), or in which the device is developed as a paper manufacturing machine and the substrate module (4 - 8) exhibits a moving mold (5) for manufacturing the substrate (2), the image recording module (9) being arranged at the end of the paper manufacturing machine.

16. The device according to one of claims 10 to 15 in which the control unit (13) controls the mechanical tension of the security thread (3) upon embedding in the substrate (2).

## Revendications

1. Procédé de fabrication d'un substrat en forme de feuille comportant un fil de sécurité, en particulier d'un papier de billet de banque comportant un fil de sécurité, dans lequel
a) un fil de sécurité doté de caractéristiques espacées mutuellement dans le sens longitudinal du fil de sécurité est introduit dans le substrat de manière à être encastré au moins partiellement dans le substrat,
b) au moins une des caractéristiques est représentée sous forme d'image après l'encastrement du fil de sécurité,
c) à partir de l'image de l'au moins une caractéristique, l'extension du fil de sécurité encastré dans le sens longitudinal est déterminée et,
d) en fonction de l'extension déterminée, la zone du substrat dans laquelle l'extension déterminée du fil de sécurité dépasse une extension maximale prédéfinie est déclassée.

2. Procédé selon la revendication 1, dans lequel, dans l'étape c), la distance entre deux caractéristiques dans le sens longitudinal est évaluée pour déterminer l'extension.

3. Procédé selon la revendication 1 ou 2, dans lequel, dans l'étape c), une dimension de l'au moins une caractéristique de détermination de l'extension est exploitée.

4. Procédé selon une des revendications précédentes, dans lequel, dans l'étape c), une comparaison de motif entre l'au moins une caractéristique prise en photo et une image théorique enregistrée de la caractéristique est effectuée.

5. Procédé selon une des revendications précédentes, dans lequel, en fonction de l'extension déterminée dans l'étape c), l'étape a) de l'encastrement du fil de sécurité est contrôlée afin d'empêcher un dépassement de l'extension maximale prédéfinie du fil de sécurité.

6. Procédé selon une des revendications précédentes, dans lequel le substrat est fabriqué avec le fil de sécurité encastré dans une machine de fabrication de papier comportant un tamis en mouvement, l'étape b) étant réalisée directement après le prélèvement du substrat sur le tamis ou dans lequel le substrat comportant le fil de sécurité encastré est fabriqué dans une machine de fabrication de papier comportant un tamis en mouvement, l'étape b) étant réalisée à l'extrémité de la machine de fabrication de papier.

7. Procédé selon une des revendications précédentes, dans lequel, dans l'étape b) le cliché est établi en transparente ou dans lequel, dans l'étape b), le cliché est réalisé en lumière réfléchie.

8. Procédé selon une des revendications précédentes, dans lequel, dans l'étape d), la tension mécanique du fil de sécurité est contrôlée lors de l'encastrement dans l'étape a).

9. Procédé selon une des revendications précédentes, dans lequel les caractéristiques sont des évidements, en particulier sous forme de succession de chiffres, de lettres et/ou de symboles dans un revêtement opaque.

10. Dispositif de fabrication d'un substrat en forme de feuille (2) comportant un fil de sécurité (3), en particulier d'un papier de billet de banque comportant un fil de sécurité, comprenant
un module de substrat (4, 5, 6, 7, 8) qui introduit un fil de sécurité (3) doté de caractéristiques (15) espacées mutuellement dans le sens longitudinal du fil de sécurité (3) dans le substrat (2) de manière à ce qu'il soit au moins partiellement encastré dans le substrat (2),
un module de prise de photos (9) qui enregistre au moins une des caractéristiques (15) après l'encastrement du fil de sécurité (3) sous forme d'image,
une unité de commande (13) qui, à partir de l'image de l'au moins une caractéristique (15), détermine l'extension du fil de sécurité encastré (3) dans le sens longitudinal et
un module de déclassement (12) qui, en fonction de l'extension déterminée par l'unité de commande (13), déclasse la zone du substrat (2) dans laquelle l'extension déterminée du fil de sécurité (3) dépasse une extension maximale prédéfinie.

11. Dispositif selon la revendication 10, dans lequel l'unité de commande (13) exploite la distance (x1) entre deux caractéristiques (15) dans le sens longitudinal pour déterminer l'extension.

12. Dispositif selon la revendication 10 ou 11, dans lequel l'unité de commande (13) exploite une dimension (x2) de l'au moins une caractéristique (15) pour déterminer l'extension.

13. Dispositif selon une des revendications 10 à 12, dans lequel l'unité de commande (13) réalise une comparaison de motif entre l'au moins une caractéristique prise en photo (15) et une image théorique enregistrée de la caractéristique.

14. Dispositif selon une des revendications 10 à 13, dans lequel l'unité de commande (13), en fonction de l'extension déterminée par le module de substrat (4-8), contrôle l'encastrement du fil de sécurité (3) pour empêcher un dépassement de l'extension maximale prédéfinie du fil de sécurité (3).

15. Dispositif selon une des revendications 10 à 14, dans lequel le dispositif est réalisé sous forme d'une machine de fabrication de papier et le module de substrat (4-8) présente un tamis en mouvement (5) pour fabriquer le substrat (2), le module de prise de photos (9) étant disposé juste en aval du tamis (5) ou dans lequel le dispositif est réalisé sous forme d'une machine de fabrication de papier et le module de substrat (4-8) présente un tamis en mouvement (5) pour fabriquer le substrat (2), le module de prise de photos (9) étant disposé à l'extrémité de la machine de fabrication de papier.

16. Dispositif selon une des revendications 10 à 15, dans lequel l'unité de commande (13) commande la tension mécanique du fil de sécurité (3) lors de l'encastrement dans le substrat (2).
